# EUROPÄISCHE PATENTSCHRIFT

(11) **EP 3 261 973 B1**
(45) Veröffentlichungstag und Bekanntmachung des Hinweises auf die Patenterteilung: **07.06.2023**
(21) Anmeldenummer: 16705793.4
(22) Anmeldetag: 23.02.2016
(51) Int. Cl.: B66B 13/14

(54) **AUFZUGSYSTEM MIT ADAPTIVER TÜRSTEUERUNG**
ELEVATOR SYSTEM WITH ADAPTIVE DOOR CONTROLLER
SYSTÈME D'ASCENSEUR DOTÉ DE COMMANDE DE PORTE ADAPTATIVE

(30) Priorität: 23.02.2015 EP 15156202
(43) Veröffentlichungstag der Anmeldung: 03.01.2018
(73) Patentinhaber: INVENTIO AG, 6052 Hergiswil (CH)
(72) Erfinder: SCHUSTER, Kilian, 6020 Emmenbrücke (CH)
(74) Vertreter: Inventio AG
(86) Internationale Anmeldenummer: PCT/EP2016/053715
(87) Internationale Veröffentlichungsnummer: WO 2016/135114

(56) Entgegenhaltungen:
- EP-A1- 1 930 276
- WO-A1-2007/034560
- JP-A- 2009 215 040
- JP-A- 2010 058 859
- JP-A- 2010 064 866
- JP-A- 2010 070 326
- JP-A- 2013 230 922
- JP-A- 2014 114 129
- JP-A- 2014 131 932

## Beschreibung

Die hier beschriebene Technologie betrifft allgemein ein Aufzugsystem mit einer Vorrichtung zum Steuern von Türen des Aufzugsystems. Ausführungsbeispiele der Technologie betreffen ausserdem ein Verfahren zum Steuern der Türen des Aufzugsystems.

Aus EP0544541 ist ein Aufzugsystem mit einer dynamisch veränderbaren Türoffenhaltezeit bekannt, die dort als Zeitspanne, während der das System die Tür offenhält, bevor ein Befehl zum Schliessen gegeben wird, definiert ist. Eine fest eingestellte Türoffenhaltezeit kann laut EP0544541 dazu führen, dass die Türen zu früh zum Schliessen veranlasst werden, während noch Fahrgäste zusteigen und/oder aussteigen, und daraufhin eine Richtungsumkehr der Tür ("Türumkehr") stattfindet, wenn die sich schliessende Türen in Berührung mit einem oder mehreren Fahrgästen gelangen. Die Türumkehr kostet zusätzlich Zeit, wodurch die Transportkapazität verschlechtert wird. Das deswegen in EP0544541 vorgeschlagene Verfahren zum Steuern der Türoffenhaltezeit vergleicht einen Ist-Wert der Türoffenhaltezeit kontinuierlich mit einem Sollwert. Wenn Stärke und Umfang des Verkehrs im Verlauf des Tags schwanken, ändern sich auch die Türoffenhaltezeiten, um optimale Bedienungszeiten und Wartezeiten während des gesamten Tagesverlaufs zu erreichen.

US7128190 befasst sich mit Massnahmen zur Erhöhung der Transportkapazität während Hauptlastzeiten mit Transportspitzen. Mit bekannten Massnahmen, beispielsweise eine Verkürzung bzw. Optimierung der Türoffenhaltezeiten, lässt sich gemäss US718190 jedoch keine wirklich spürbare Erhöhung der Transportkapazität erreichen. Stattdessen schlägt US718190 bei einem in einem Zonenbetrieb betriebenen Aufzugsystem mit Zielrufsteuerung vor, in einem Umsteigestockwerk ein Umsteigen zwischen den Zonen zu ermöglichen. Eine zubringende Aufzugsgruppe und eine wegbringende Aufzugsgruppe sind in einer Multigruppe zusammengefasst, die von einer Multigruppensteuerung gesteuert wird.

JP 2010 064866 A offenbart in Verbindung mit einer Aufzugsanlage mit Zielrufsteuerung das Schliessen einer Kabinentür abhängig vom Gewicht der Kabinenbeladung. Wenn ein durch Wiegen bestimmtes Gewicht gleich dem Gewicht der Summe der einzelnen (gespeicherten) Gewichte der registrierten Passagiere ist, wird die Kabinentür geschlossen.

JP 2009/215040 A beschreibt eine Aufzugssysteme, bei denen ein Zielstockwerk auf einem Stockwerk eingegeben werden kann. Eine Türsteuerung schliesst eine Tür automatisch, wenn eine festgelegte Türoffenhaltezeit abgelaufen ist, abhängig von der Anzahl der Passagiere, die aussteigen und einsteigen. Die geschätzte Einsteigezeit/Aussteigezeit wird berechnet und die festgelegte Türoffenhaltezeit wird entsprechend der berechneten Einsteigezeit/Aussteigezeit angepasst. Ein vorhandener Sensor ermittelt die Anzahl der auf einem Stockwerk wartenden Passagiere.

Die genannten Lösungen basieren auf unterschiedlichen Ansätzen zur Verbesserung der Transportkapazität. Es besteht Bedarf an einer verbesserten Technologie bezüglich der Verbesserung der Transportkapazität.

Ein Aspekt einer solchen verbesserten Technologie betrifft ein Aufzugsystem mit einer Aufzugkabine, einer Steuereinrichtung und einem Sensorsystem. Die Aufzugkabine ist zwischen Stockwerken eines Gebäudes verfahrbar und hat eine Aufzugtür und eine Türsteuereinrichtung zum Ansteuern der Aufzugtür. Die Steuereinrichtung ist mit der Türsteuereinrichtung kommunikativ verbunden und dazu ausgelegt, mindestens einen registrierten Zielruf, der einen Fahrtwunsch eines Passagiers von einem Einsteigestockwerk auf ein Aussteigestockwerk definiert, auszuwerten. Durch die Zielrufauswertung ist für jedes Haltestockwerk eine Anzahl von ein- oder aussteigenden Passagieren planbar und eine entsprechende Türoffenhaltezeit der Aufzugtür festlegbar, um einem registrierten Passagier auf einem Haltestockwerk ein Ein- oder Aussteigen zu ermöglichen. Das Sensorsystem ist mit der Steuereinrichtung kommunikativ verbunden und dazu ausgelegt, eine Anzahl von Passagieren, die auf dem Haltestockwerk aus der Aufzugkabine steigen, und eine Anzahl von Passagieren, die auf dem Haltestockwerk in die Aufzugkabine zusteigen, zu bestimmen. Die Steuereinrichtung ist so ausgestaltet ist, dass sie ein Schliessen der Aufzugtür unabhängig von der festgelegten Türoffenhaltezeit veranlasst, wenn die vom Sensorsystem bestimmte Anzahl der auf dem Haltestockwerk aus- und zusteigenden Passagiere mit der für das Haltestockwerk geplanten Anzahl von ein- und aussteigenden Passagieren übereinstimmt.

Ein anderer Aspekt betrifft ein Verfahren zum Steuern einer Aufzugtür einer Aufzugkabine, die zwischen Stockwerken eines Gebäudes verfahrbar ist. Dabei wird mindestens ein registrierter Zielruf, der einen Fahrtwunsch eines Passagiers von einem Einsteigestockwerk auf ein Aussteigestockwerk definiert, ausgewertet. Durch die Zielrufauswertung ist für jedes Haltestockwerk eine Anzahl von ein- oder aussteigenden Passagieren planbar. Für jedes Haltestockwerk wird eine entsprechende Türoffenhaltezeit der Aufzugtür festgelegt, um einem registrierten Passagier auf einem Haltestockwerk ein Ein- oder Aussteigen zu ermöglichen. Das Verfahren bestimmt ausserdem eine Anzahl von Passagieren, die auf dem Haltestockwerk aus der Aufzugkabine aussteigen, und eine Anzahl von Passagieren, die auf dem Haltestockwerk in die Aufzugkabine zusteigen. Ein Schliessen der Aufzugtür wird unabhängig von der festgelegten Türoffenhaltezeit veranlasst, wenn die bestimmte Anzahl der auf dem Haltestockwerk aus- und zusteigenden Passagiere mit der für das Haltestockwerk geplanten Anzahl von ein- und aussteigenden Passagieren übereinstimmt.

Gemäss dieser Technologie ist die Zeitdauer, während der die Aufzugtür geöffnet ist, an die tatsächliche Passagiersituation auf einem Haltestockwerk anpassbar. Dadurch kann die Zeitdauer, während der die Aufzugkabine auf dem Haltestockwerk steht, verkürzt werden; es wird eine zeitlich optimierte Türschliessung erreicht. Eine Türoffenhaltezeit, die allein aufgrund einer Zielrufauswertung festgelegt wird, kann dagegen zu lang sein, weil ein Reservefaktor eingerechnet sein kann, um zu vermeiden, dass eine bereits schliessende Aufzugtür wieder zu öffnen ist (hier als "Türumkehr" bezeichnet), weil sie beispielsweise einen zusteigenden Passagier berührt. Ist die Türoffenhaltezeit zu lang, wird die Transportkapazität nicht optimal ausgenutzt. Die Transportkapazität verschlechtert sich dagegen, wenn es tatsächlich zu einer Türumkehr kommt, was zu einer Verlängerung der Türoffenhaltezeit und einem längeren Halt auf dem Stockwerk führt.

In einem Ausführungsbeispiel veranlasst die Steuereinrichtung ein Schliessen der Aufzugtür gemäss der festgelegten Türoffenhaltezeit, wenn die vom Sensorsystem bestimmte Anzahl der auf dem Haltestockwerk aus- und zusteigenden Passagiere geringer als die für das Haltestockwerk geplante Anzahl von ein- und aussteigenden Passagieren ist. Die festgelegte Türoffenhaltezeit ist für die tatsächliche Passagieranzahl ausreichend, so dass eine Türumkehr unwahrscheinlich ist.

Wenn dagegen die vom Sensorsystem bestimmte Anzahl der auf dem Haltestockwerk aus- und zusteigenden Passagiere grösser als die für das Haltestockwerk geplante Anzahl von ein- und aussteigenden Passagieren ist, veranlasst die Steuereinrichtung in einem weiteren Ausführungsbeispiel ein Schliessen der Aufzugtür, wenn eine Passagierbewegung, die der vom Sensorsystem bestimmte Anzahl der auf dem Haltestockwerk aus- und zusteigenden Passagiere entspricht, erfolgt ist. Auch in diesem Fall ist eine Türumkehr normalerweise unwahrscheinlich.

In einem Ausführungsbeispiel des Aufzugsystems hat die Aufzugtür eine Sicherheitseinrichtung zum Detektieren eines Hindernisses (z. B. Passagier oder Gegenstand) in einem Türweg. Die Sicherheitseinrichtung verhindert beim Detektieren eines Hindernisses ein Schliessen der Aufzugtür.

Gemäss einem Ausführungsbeispiel werden Passagiere beim Zu- und Aussteigen kontinuierlich erfasst, beispielsweise gezählt. Sobald die mittels Zielrufauswertung geplante Passagieranzahl erreicht ist (beispielsweise steigt auf einem Haltestockwerk ein Passagier aus und zwei steigen zu), wird eine Türschliessung veranlasst. Kann diese nicht unmittelbar ausgeführt werden, weil beispielsweise die Sicherheitseinrichtung einen blockierten Türweg wegen weiteren zu- und aussteigenden Passagieren anzeigt, wird deren Anzahl bis zur endgültigen Schliessung ermittelt und an die Steuereinrichtung weitergeleitet. Die Aufzugtür schliesst in dem Fall sobald die Sicherheitseinrichtung dies zulässt.

In einem Ausführungsbeispiel umfasst das Sensorsystem ein Kamerasystem, mit dem aus- und zusteigende Passagiere zahlenmässig bestimmbar sind. Das Kamerasystem umfasst mindestens eine Kamera. In einem anderen Ausführungsbeispiel umfasst das Sensorsystem ein System mit 3D Sensoren, mit dem aus- und zusteigende Passagiere ebenfalls zahlenmässig bestimmbar sind. Diese Komponenten, d. h. Kamera und 3D Sensoren, können in dem Aufzugsystem flexibel und bedarfsgerecht angeordnet werden. Beispielsweise kann eine Komponente auf jedem Stockwerk, an der Aufzugkabine oder auf jedem Stockwerk und an der Aufzugkabine angeordnet sein.

Im Folgenden sind verschiedene Aspekte der verbesserten Technologie anhand von Ausführungsbeispielen in Verbindung mit den Figuren näher erläutert. In den Figuren haben gleiche Elemente gleiche Bezugszeichen. Es zeigen:
- Fig. 1: eine schematische Darstellung eines Ausführungsbeispiels eines Aufzugsystems mit einem Sensorsystem; und
- Fig. 2: eine beispielhafte Darstellung eines Verfahrens zum Steuern einer Aufzugtür anhand eines schematischen Ablaufdiagramms.

Fig. 1 zeigt eine schematische Darstellung eines Ausführungsbeispiels eines Aufzugsystems 1 in einem Gebäude 2. Das Gebäude 2 hat mehrere Stockwerke L1, L2, L3, die durch das Aufzugsystem 1 bedient werden, d.h., ein Passagier kann von dem Aufzugsystem 1 von einem Einsteigestockwerk auf ein Zielstockwerk befördert werden. Je nach Gebäude 2 kann das Aufzugsystem 1 unterschiedlich ausgestaltet sein, beispielsweise als Traktionsaufzug mit Seilen oder Riemen, als hydraulischer Aufzug, als Aufzug mit Mehrfachkabinen, oder als Gruppe von mehreren Aufzügen (z. B. eine Gruppe von sechs Aufzügen, wobei jeder eine Aufzugkabine (pro Schacht) hat. Im gezeigten Ausführungsbeispiel hat das Aufzugsystem 1 eine in einem Aufzugschacht 18 verfahrbare Aufzugkabine 10, im Folgenden auch als Kabine 10 bezeichnet, die über ein Tragmittel 16 (Seile oder Riemen) mit einer Antriebseinheit (Drive) 14 verbunden ist und an dieser Antriebseinheit 14 aufgehängt ist. Dabei kann es sich um einen Traktionsaufzug handeln, wobei weitere Details, wie zum Beispiel ein Gegengewicht und Führungsschienen in Fig. 1 nicht gezeigt sind. Eine Aufzugsteuerung (EC) 12 ist mit der Antriebseinheit 14 verbunden und steuert die Antriebseinheit 14 an. Die Funktion eines Traktionsaufzugs und die Aufgaben einer Aufzugsteuerung 12 sind dem Fachmann allgemein bekannt.

Das in Fig. 1 gezeigte Aufzugsystem 1 ist gemäss einem Ausführungsbeispiel der hier beschriebenen Technologie mit einer Zielrufsteuerung ausgestattet. Bei einer Zielrufsteuerung gibt ein Passagier das gewünschte Zielstockwerk in bekannter Weise bereits auf einem Stockwerk ein. Die Funktion der Zielrufsteuerung ist im gezeigten Ausführungsbeispiel in einer Steuervorrichtung (Ctrl) 8 implementiert, sie kann aber auch in der Aufzugsteuerung 12 implementiert sein. Die Steuervorrichtung 8 und die Aufzugsteuerung 12 können zu einer Steuereinrichtung zusammengefasst werden.

Für die Eingabe eines Zielrufes sind in der Aufzugsanlage 1 eine Anzahl von Stockwerkterminals 5 vorgesehen, die mit der Steuervorrichtung 8 über eine Leitung 22 kommunikativ verbunden sind. In dem gezeigten Ausführungsbeispiel hat das Gebäude 2 drei Stockwerke L1, L2, L3 und auf jedem Stockwerk ist ein Stockwerkterminal 5 vorhanden. Es können aber auch nur zwei oder mehr als drei Stockwerke vorhanden sein; es ist auch möglich, dass auf einem Stockwerk L1, L2, L3 mehr als ein Stockwerkterminal 5 vorhanden ist.

Die Steuervorrichtung 8 ist zusätzlich mit der Aufzugsteuerung 12 kommunikativ verbunden. Unter einer kommunikativen Verbindung ist in dieser Beschreibung eine direkte oder indirekte Verbindung zu verstehen, die eine unidirektionale oder bidirektionale Kommunikation zwischen zwei Einheiten ermöglicht. Dabei werden in an sich bekannter Art und Weise Datensignale und/oder Steuersignale übertragen. Eine solche Verbindung kann durch ein elektrisches Leitungssystem (entweder als System von Punkt-zu-Punkt Verbindungen oder als Bussystem, wobei die am Bussystem angeschlossenen Einheiten adressierbar sind), ein Funksystem oder eine Kombination aus einem Funksystem und einem Leitungssystem erfolgen. In Fig. 1 ist die kommunikative Verbindung beispielhaft durch Leitungen 20, 22 dargestellt, wobei die Leitung 20 zwischen der Steuervorrichtung 8 und der Kabine 10 besteht und die Leitung 22 die Stockwerkterminals 5 mit der Steuervorrichtung 8 verbindet. In einem Ausführungsbeispiel kann die Leitung 22 ein Bussystem sein, an das die Stockwerkterminals 5 angeschlossen sind. In entsprechender Weise kann auch die Leitung 20 ein Bussystem sein.

In einem anderen Ausführungsbeispiel kann mindestens ein Stockwerkterminal 5 über ein Funksystem mit der Steuervorrichtung 8 kommunikativ verbunden sein. Es ist dabei auch möglich, dass die Funktionalität eines Stockwerkterminals 5 in einem mobilen elektrischen Gerät (z. B. Mobiltelefon, Smartphone, Smartwatch) implementiert ist. Ein Nutzer dieses Gerätes kann damit einen Zielruf eingeben und eine Mitteilung (z. B. "Aufzug A") über den diesem Zielruf zugeteilten Aufzug erhalten.

Der Fachmann erkennt, dass die Steuervorrichtung 8 bzw. ihre Funktionalität auch Teil der Aufzugsteuerung 12 oder eines Stockwerkterminals 5 sein kann. In einem solchen Fall könnte beispielsweise die separate Darstellung der Steuervorrichtung 8 in Fig. 1 entfallen. Ist die Steuervorrichtung 8 bzw. ihre Funktionalität in die Aufzugsteuerung 12 integriert, stellt die Aufzugsteuerung 12 die Steuereinrichtung dar. Je nach Ausgestaltung ändert sich daher auch die Implementierung der kommunikativen Verbindung. Fig. 1 ist somit als prinzipielle Darstellung eines Ausführungsbeispiels zu verstehen.

Die Aufzugsteuerung 12 steuert den Betrieb der Kabine 10 beispielsweise als Funktion der eingehenden Zielrufe. Erreicht die Kabine 10 beispielsweise ein Einsteigestockwerk erzeugt die Aufzugsteuerung 12 (z. B. aufgrund einer aktuellen Position der Kabine 10) ein Steuersignal für einen Türantrieb (Door Drive) 7, der an der Kabine 10 angeordnet ist und eine Aufzugtür 6 steuert. Der Türantrieb 7 ist an die Leitung 20 gekoppelt. Veranlasst durch das Steuersignal öffnet der Türantrieb 7 die Aufzugtür 6 und ein Passagier kann in die Kabine 10 einsteigen. Nach Ablauf eine Türoffenhaltezeit schliesst der Türantrieb 7 die Aufzugtür 6 und die Kabine 10 kann zum Zielstockwerk verfahren werden.

In bekannten Aufzugsystemen 1 ist auf jedem Stockwerk L1, L2, L3 eine Schachttür vorhanden, die den Aufzugschacht 18 verschliesst, wenn auf dem Stockwerk L1, L2, L3 keine Aufzugkabine 10 zum Ein-/Aussteigen bereit ist. Zusätzlich dazu hat die Aufzugkabine 10 eine Kabinentür, die der Türantrieb 7 ansteuert und die Aufzugkabine 10 während der Fahrt verschliesst. Die Kabinentür entriegelt und bewegt (auf/zu) die Schachttür im Wesentlichen synchron mit der Kabinentür. In den hier beschriebenen Ausführungsbeispielen wird zur Vereinfachung nicht zwischen einer Kabinentür und einer Schachtür unterschieden; die Aufzugtür 6 umfasst hier somit die Kabinentür und die Schachttür.

Wie oben erwähnt, ist gemäss der hier beschriebenen Technologie die Türoffenhaltezeit nicht fest eingestellt, sondern dynamisch, um die Transportkapazität zu optimieren. Das heisst, die Türoffenhaltezeit auf einem Stockwerk L1, L2, L3 hängt davon ab, wie viele Passagiere auf diesem Stockwerk L1, L2, L3 tatsächlich aus- und zusteigen möchten. Um die Türoffenhaltezeit dynamisch an die tatsächlichen Bedürfnisse anzupassen, nutzt das Aufzugsystem 1 ein Sensorsystem mit einem oder mehreren Sensoren 4, 6b. Wie in Fig. 1 gezeigt, kann ein Sensor 4 auf jedem Stockwerk L1, L2, L3 vorhanden sein, wobei jeder Sensor 4 an die Leitung 22 gekoppelt ist. Fig. 1 zeigt ausserdem, dass ein Sensor 4 an oder in der Kabine 10 vorhanden sein kann, wobei der Sensor 4 an die Leitung 20 gekoppelt ist.

Das Sensorsystem detektiert auf einem Stockwerk L1, L2, L3 aussteigende und zusteigende Passagiere und erzeugt entsprechende Datensignale. Je nach Ausgestaltung wertet das Sensorsystem die Datensignale derart aus, dass für jedes Stockwerk L1, L2, L3 eine Anzahl von aussteigenden Passagieren und eine Anzahl von zusteigenden Passagieren bestimmt wird. Eine derartige Auswertung kann auch durch die Aufzugsteuerung 12 durchgeführt werden. Das Aufzugsystem 1 nutzt diese Daten und zusätzlich Daten, die in der Zielrufsteuerung vorhanden sind, um für dieses Stockwerk L1, L2, L3 die Türoffenhaltezeit dynamisch anzupassen.

Das Sensorsystem umfasst in einem Ausführungsbeispiel ein Kamerasystem mit einer Digitalkamera, die je nach Ausgestaltung einzelne Festbilder, jeweils als Digitalbild, oder (digitale) Videoaufnahmen auf einem internen oder externen Speichermedium speichert.

Ein Digitalbild liegt beispielsweise im JPEG Format vor, es kann aber auch in einem anderen Format vorliegen, beispielsweise im BMP Format. Eine Videoaufnahme kann beispielsweise im MPEG, MWV oder DivX oder einem anderen bekannten Format für digitale Videoaufnahmen vorliegen. Das Sensorsystem umfasst ausserdem eine Bildverarbeitungseinrichtung, die ein Digitalbild oder einen Rahmen der Videoaufnahme mit Hilfe einer Bildverarbeitungssoftware gemäss gewünschten Kriterien analysiert. In der hier beschriebenen Technologie zählt die Bildverarbeitungssoftware die auf einem Digitalbild oder einem Videorahmen erkennbaren Personen. Software implementierte Verfahren zum Zählen von Personen sind bekannt, beispielsweise aus D. Merad, et al., Fast People Counting Using Head Detection From Skeleton Graph, Proceedings of the 7th IEEE International Conference on Advanced Video and Signal Based Surveillance, 2010, Seiten 233 - 240.

Bekannt sind auch kommerziell verfügbare Systeme zum Zählen von Personen, beispielsweise ein Produkt "KiwiVision People Counter" der KiwiSecurity Software GmbH, das zum Zählen von Personen mittels Überwachungskameras oder 3D Sensoren geeignet ist, oder ein Produkt "People Counter" von IEE S. A., das einen 3D-Sensor nutzt. Gemäss der Produktbeschreibung des IEE People Counters basiert die (Modulated Light Intensity) Technologie des 3D-Sensors auf dem Prinzip der Laufzeitmessung von moduliertem Nah-Infrarotlicht (NIR). Das System erstellt in Echtzeit ein topographisches Bild eines Überwachungsbereiches in 3D und errechnet daraus die Anzahl der Personen, die den Erfassungsbereich des People Counters verlassen.

Im Aufzugsystem 1 kann das Sensorsystem flexibel und bedarfsgerecht implementiert werden. So kann beispielsweise auf jedem Stockwerk L1, L2, L3 als Sensor 4 eine Videokamera angeordnet sein, wobei im Ausführungsbeispiel nach Fig. 1 jede Videokamera über die Leitung 22 mit der Steuereinrichtung 8 verbunden ist. In einem anderen Ausführungsbeispiel ist eine Videokamera in der Aufzugkabine 10 angeordnet. Hat das Aufzugsystem 1 mehrere Aufzugkabinen 10 kann in jeder Aufzugkabine 10 eine Videokamera angeordnet sein. Es ist auch möglich, dass Videokameras sowohl auf den Stockwerken L1, L2, L3 als auch in jeder Aufzugkabine 10 vorhanden sind. Wenn im Sensorsystem 3D Sensoren zur Anwendung kommen, können diese in ähnlicher Weise angeordnet werden. Es versteht sich, dass auf den Stockwerken L1, L2, L3 und in jeder Aufzugkabine 10 mit Sensoren 4 Lichtverhältnisse herrschen, die ein Erfassen der Personen erlauben.

Unabhängig davon, ob eine Videokamera oder ein 3D Sensor auf einem Stockwerk L1, L2, L2 oder in der Aufzugkabine 10 angeordnet ist, sind diese Komponenten jeweils so angeordnet, dass sie für die Bildauswertung ein optimiertes "Blickfeld" über den gewünschten Überwachungsbereich (z. B. das Innere der Aufzugkabine 10, evtl. mit Ausrichtung zur Aufzugtür 6 hin, oder einen Vorraum oder Eingangsbereich zur Aufzugtür 6 auf einem Stockwerk L1, L2, L3) haben. Befinden sich diese Komponenten an oder nahe der Decke (Stockwerksdecke oder Kabinendecke), sind Beobachtungen von einer erhöhten Position aus möglich. Das Blickfeld der Komponenten wird dabei auch am wenigsten durch davorstehende Passagiere verdeckt. Ausserdem befinden sich die Komponenten dabei möglichst weit ausserhalb der Reichweite von Passagieren, wodurch das Risiko von Vandalismus reduziert ist.

Kommt eine Videokamera zum Einsatz, kann an der Videokamera oder an einem anderen von Passagieren einsehbaren Ort ein Indikator (z. B. eine LED-basierte Lichtquelle) vorgesehen sein, der die Passagiere über ein Vorhandensein der Videokamera informiert oder einen Betriebszustand der Videokamera anzeigt. Um die Privatsphäre der Passagiere zu wahren, kann die Videokamera ein anonymisiertes (z. B. ein unscharfes, verpixeltes, verzerrtes und/oder verschleiertes) Bild des Überwachungsbereichs erzeugen. Es versteht sich jedoch, dass trotz einer solchen Bildbearbeitung die Aufgabe der eigentlichen Bildauswertung, das Zählen von Personen, noch zuverlässig wahrgenommen werden kann.

Die Aufzugkabine 10 ist üblicherweise für eine festgelegte Last ausgelegt, die als Personenzahl oder Zuladungsgewicht (z. B. in Kilogramm) angegeben ist. Dazu ist die Aufzugkabine 10 mit einem Lastmesssystem 24 ausgestattet, das die Zuladung bestimmt. Ist die Zuladung überschritten, weil beispielsweise zu viele Passagiere zugestiegen sind, zeigt das Lastmesssystem einen Überlast-Zustand an, und die Aufzugsteuerung 12 verhindert ein Schliessen der Aufzugtür 6 und damit ein Abfahren der Aufzugkabine 10. In einer anderen Situation stellt das Lastmesssystem 24 keine Zuladung fest (beispielsweise steigt trotz registriertem Zielruf kein Passagier auf einem Einsteigestockwerk L1, L2, L3 in eine leere Aufzugkabine 10 ein). Das Lastmesssystem 24 zeigt einen solchen Leerzustand ebenfalls an. Um eine Leerfahrt zu vermeiden, löscht die Aufzugsteuerung 12 diesen Zielruf nach Ablauf einer festgelegten Wartezeit. Je nach Ausgestaltung kann die Kabine 10 dann auf das Stockwerk fahren, auf dem sich der Hauptzugang zum Gebäude 2 befindet.

Bekannte Lastmesssysteme haben beispielsweise einen oder mehrere Drucksensoren im Bereich des Kabinenbodens, die mit der Aufzugsteuerung 12 kommunikativ verbunden sind. Das Lastmesssystem 24 kann in einem Ausführungsbeispiel als ein Teil des Sensorsystems oder als in dieses integriert aufgefasst werden.

Das Lastmesssystem 24 kann in dem Aufzugsystem 1 auf unterschiedliche Weise verwendet werden. In einem Ausführungsbeispiel kann das Lastmesssystem 24 die oben beschriebene Bestimmung der Passagieranzahl ergänzen, in dem es beispielsweise zu einer Plausibilitätsprüfung herangezogen wird; z. B. führt eine abnehmende Passagieranzahl typischerweise zu einer Lastreduzierung. In einem anderen Ausführungsbeispiel kann das Lastmesssystem 24 zur Bestimmung der Passagieranzahl verwendet werden. In diesem Fall kommt das Sensorsystem u. U. ohne Kameras oder 3D Sensoren aus. Das Lastmesssystem 24 kann beispielsweise Passagiere mittels einer Messung der Last "zählen", wobei für einen Passagier ein bestimmtes Gewicht angenommen wird. Steigt auf einem Haltestockwerk L1, L2, L3 ein Passagier aus der Kabine 10, detektiert das Lastmesssystem 24 eine Lastabnahme, die dem Gewicht eines Passagiers entspricht. Steigt daraufhin ein Passagier in die Kabine 10, detektiert das Lastmesssystem 24 eine Lastzunahme.

Die Aufzugkabine 10 umfasst ausserdem eine Sicherheitseinrichtung 26, die in einem Ausführungsbeispiel an den Türantrieb 7 und über die Leitung 20 an die Aufzugsteuerung 12 gekoppelt ist. Die Sicherheitseinrichtung 26 umfasst in einem Ausführungsbeispiel mindestens einen optischen Sensor oder Drucksensor. Der optische Sensor kann ein Teil einer Lichtschranke sein, die eine Ebene überwacht, in der sich die Aufzugtür 6 beim Schliessen und Öffnen bewegt. Befindet sich ein Hindernis in einem Lichtweg der Lichtschranke, ist der Lichtweg unterbrochen, wodurch ein Hindernis detektiert wird. Der Drucksensor kann an einer Stirnseite der Aufzugtür 6 angeordnet sein. Trifft die Stirnseite auf ein Hindernis, detektiert der Drucksensor den daraus resultierenden Druck.

Unabhängig von der konkreten Ausgestaltung detektiert die Sicherheitseinrichtung 26 ein Hindernis (z. B. einen Passagier oder Gegenstand), das sich im Weg der Aufzugtür 6 befindet. Die Sicherheitseinrichtung 26 erzeugt in einem solchen Fall je nach Ausgestaltung ein entsprechendes Sensorsignal oder setzt einen Datenausgang auf einen festgelegten Wert (z. B. logisch "1"). Liegt das Sensorsignal vor oder ist der Datenausgang gesetzt, kann die Aufzugtür 6 nicht geschlossen werden. Ist die Aufzugtür 6 bereits am Schliessen und wird dann ein Hindernis detektiert, wird das Schliessen abgebrochen und die Aufzugtür 6 wird wieder ganz geöffnet.

In einem Ausführungsbeispiel ist auf jedem Stockwerk L1, L2, L3 ein Stockwerkterminal 5 angeordnet, beispielsweise im Bereich des Zugangs zu einer Aufzugkabine 10. In einem Ausführungsbeispiel umfasst das Stockwerkterminal 5 eine Tastatur oder einen berührungsempfindlichen Bildschirm (Touchscreen), so dass ein Passagier ein Zielstockwerk eingeben kann. In einem anderen Ausführungsbeispiel umfasst das Stockwerkterminal 5 eine Vorrichtung zum Erkennen eines Berechtigungsparameters, der einem Passagier zugeordnet ist. In einem Ausführungsbeispiel ist diese Vorrichtung ein Lesegerät für einen von einem Passagier mitgeführten Informationsträger. Präsentiert der Passagier den Informationsträger dem Lesegerät, liest das Lesegerät Information vom Informationsträger, die beispielsweise dazu dient, eine Bedienberechtigung zu erkennen. Nur wenn der Passagier dazu berechtigt ist, das Eingabeterminal 5 zu bedienen, kann der Passagier eine Eingabe machen. Je nach Ausgestaltung kann mit der gelesenen Information ohne weiteres Zutun des Passagiers auch ein Zielruf ausgelöst werden.

In einem Ausführungsbeispiel ist der Informationsträger kartenähnlich ausgestaltet, beispielsweise in Form einer Kreditkarte oder eines Mitarbeiterausweises. Je nach Ausgestaltung befindet sich im oder auf dem Informationsträger ein von aussen kontaktierbarer Speicherchip, ein RFID Transponder in Verbindung mit einem Speicherchip oder ein von aussen optisch lesbarer Code, z. B. ein QR Code oder ein Barcode. Alternativ dazu kann die Funktionalität des Informationsträgers auch auf einem tragbaren elektronischen Gerät (z. B. Mobilfunktelefon oder Smartphone) realisiert sein. Auf den Displays solcher Geräte können beispielsweise QR Codes, Barcodes oder Farbmustercodes dargestellt werden. Solche Geräte ermöglichen auch eine Funkverbindung mit anderen elektronischen Geräten, beispielsweise über bekannte Funktechnologien wie beispielsweise Bluetooth oder NFC. Das Lesegerät des Stockwerkterminals 5 ist selbstverständlich kompatibel mit der verwendeten Technologie des Informationsträgers. Der Fachmann erkennt ausserdem, dass das Lesegerät auch für mehr als eine Technologie konfiguriert sein kann. In einem anderen Ausführungsbeispiel kann die Berechtigung zur Eingabe auch dadurch erfolgen, dass der Passagier mit einem Schlüssel das Stockwerkterminal 5 für eine Eingabe freischaltet.

Mit dem Verständnis der Struktur des Aufzugsystems 1 und der Funktionalitäten seiner Komponenten, erfolgt im Folgenden eine Beschreibung von Ausführungsbeispielen eines Verfahrens zum Betreiben des Aufzugsystems 1, insbesondere eines Verfahrens zum Steuern einer Aufzugtür 6 einer Aufzugkabine 10, in Verbindung mit Fig. 2. Diese Figur zeigt ein beispielhaftes Ablaufdiagramm eines Verfahrens zum Steuern der Aufzugtür 6 des Aufzugsystems 1. Das Verfahren gemäss Fig. 2 beginnt in einem Schritt S1 und endet in einem Schritt S12.

In einem Schritt S2 wartet die Zielrufsteuerung auf die Eingabe von mindestens einem Zielruf. Die Zielrufsteuerung registriert in einem Schritt S3 jeden Zielruf eines Passagiers, d. h. das Einsteigestockwerk und das gewünschte Zielstockwerk.

In einem Schritt S4 wertet die Zielrufsteuerung jeden Zielruf aus und teilt daraufhin jedem Zielruf eine Aufzugkabine 10 zu. Je nach Ausgestaltung der Aufzugsanlage 1 und Verkehrssituation kann ein einziger Zielruf und somit ein einziger Passagier einer Aufzugkabine 10 zugeteilt werden. Die Aufzugkabine 10 hält in einer solchen Situation nur auf dem Einsteigestockwerk und dem Zielstockwerk; beide Stockwerke sind aus Sicht der Aufzugkabine 10 Haltestockwerke. Es können auch mehrere Zielrufe und somit mehrere Passagiere einer Aufzugkabine 10 zugeteilt werden, evtl. auch mit unterschiedlichen Zielstockwerken. Bei unterschiedlichen Zielstockwerken fährt die Aufzugkabine 10 mehr als zwei Haltestockwerke an. Da jeder Zielruf registriert ist und für die Zielrufsteuerung im Allgemeinen festgelegt ist, dass die Anzahl der Zielrufe gleich der Anzahl der Passagiere für eine Aufzugsfahrt ist, steht nach einer Auswertung eines jeden Zielrufs für jeden Halt fest, wie viele Passagiere dort planmässig aussteigen und wie viele Passagiere planmässig zusteigen.

In einem Schritt S5 wird entsprechend der Information aus der Zielrufauswertung für jedes Haltestockwerk L1, L2, L3 eine entsprechende Türoffenhaltezeit der Aufzugtür 6 festgelegt, um einem registrierten Passagier auf einem Haltestockwerk ein Ein- oder Aussteigen zu ermöglichen. Je nachdem, wie viele Passagiere ein- oder aussteigen, variiert die Türoffenhaltezeit von Stockwerk zu Stockwerk.

In einem Schritt S6 wird eine Anzahl von Passagieren, die auf dem Haltestockwerk aus der Aufzugkabine 10 aussteigen, und eine Anzahl von Passagieren, die auf dem Haltestockwerk in die Aufzugkabine 10 zusteigen, bestimmt. In der Praxis kann es vorkommen, dass Passagiere in die Aufzugkabine 10 einsteigen, die keinen Zielruf eingegeben haben und somit nicht registriert sind. Beispielsweise kann in einer Gruppe von Kollegen nur eine Person einen Zielruf eingeben, weil alle auf das gleiche Zielstockwerk fahren möchten. In einem solchen Fall kann u. U. die aufgrund der Zielrufauswertung festgelegte Türoffenhaltezeit zu kurz sein. Es kann beispielsweise ein Schliessen der Aufzugtür 6 eingeleitet werden, während Passagiere noch am Einsteigen sind. Der Schliessvorgang wird dann abgebrochen, und die Aufzugtür 6 wird wieder geöffnet; dadurch verzögert sich die Abfahrt der Aufzugkabine 10, was wiederum die Transportkapazität negativ beeinflusst.

Das Sensorsystem detektiert auf einem Stockwerk L1, L2, L3 aussteigende und zusteigende Passagiere, beispielsweise die Anzahl von Personen in der Gruppe von Kollegen. Die Aufzugsteuerung 12 empfängt vom Sensorsystem in einem Ausführungsbeispiel Daten entsprechend der Anzahl der zusteigenden Passagiere und der Anzahl der aussteigenden Passagiere vom Sensorsystem. Wenn keine Passagiere zu- oder aussteigen, ist die jeweilige Anzahl Null. In einem Ausführungsbeispiel erfolgt die Bestimmung der Passagieranzahl und die entsprechende Auswertung fortlaufend und repetitiv.

In einem Schritt S7 wird die Anzahl der auf dem Haltestockwerk zu- oder aussteigenden Passagiere, wie vom Sensorsystem ermittelt, mit der geplanten Anzahl von Passagieren, die aufgrund der Zielrufauswertung auf dem Haltestockwerk zu- oder aussteigen, verglichen. Besteht kein Unterschied, d.h. die geplante Passagieranzahl ist gleich der bestimmten Passagierzahl, schreitet das Verfahren entlang dem JA-Zweig zu einem Schritt S8, in dem ein sofortiges Schliessen der Aufzugtür 6 unabhängig von der in Schritt S5 festgelegten Türoffenhaltezeit veranlasst wird. Mit dem Schliessen der Aufzugtür 6 endet das Verfahren im Schritt S12.

Besteht nach dem Vergleich im Schritt S7 ein Unterschied, schreitet das Verfahren entlang dem NEIN-Zweig zu einem Schritt S9. Ist die geplante Passagieranzahl kleiner als die bestimmte Passagierzahl, schreitet das Verfahren entlang dem JA-Zweig zu einem Schritt S10. Im Schritt S10 wird ein Schliessen der Aufzugtür 6 gemäss der in Schritt S5 festgelegten Türoffenhaltezeit veranlasst. Mit dem Schliessen der Aufzugtür 6 endet das Verfahren auch hier im Schritt S12.

Ist im Schritt S9 die geplante Passagieranzahl grösser (weil nicht kleiner) als die bestimmte Passagierzahl, schreitet das Verfahren entlang dem NEIN-Zweig zu einem Schritt S11. Im Schritt S11 wird ein Schliessen der Aufzugtür 6 veranlasst, wenn eine Passagierbewegung, die der vom Sensorsystem 4 bestimmten Anzahl der auf dem Haltestockwerk aus- und zusteigenden Passagiere entspricht, erfolgt ist. Dies betrifft somit eine Situation, in mit dem Schliessen so lange gewartet wird, bis die Aufzugtür 6 nicht mehr durch zu- und aussteigenden Passagiere, deren Anzahl vom Sensorsystem 4 bestimmt wurde, blockiert ist und die Sicherheitseinrichtung 26 die Aufzugtür 6 "frei gibt". Mit dem Schliessen der Aufzugtür 6 endet das Verfahren im Schritt S12

## Patentansprüche

1. Aufzugsystem (1) bestehend aus:
einer Aufzugkabine (10), die zwischen Stockwerken (L1, L2, L3) eines Gebäudes (2) verfahrbar ist, wobei die Aufzugkabine (10) eine Aufzugtür (6) und eine Türsteuereinrichtung (7) zum Ansteuern der Aufzugtür (6) hat;
einer Steuereinrichtung (8, 12), die mit der Türsteuereinrichtung (7) kommunikativ verbunden ist und die dazu ausgelegt ist, mindestens einen registrierten Zielruf, der einen Fahrtwunsch eines Passagiers von einem Einsteigestockwerk auf ein Aussteigestockwerk definiert, auszuwerten, wobei durch die Zielrufauswertung für jedes Haltestockwerk (L1, L2, L3) eine Anzahl von einsteigenden Passagieren und eine Anzahl von aussteigenden Passagieren planbar sind und für jedes Haltestockwerk (L1, L2, L3) eine entsprechende Türoffenhaltezeit der Aufzugtür (6) festlegbar ist, um einem registrierten Passagier auf einem Haltestockwerk ein Ein- oder Aussteigen zu ermöglichen; und
einem Sensorsystem (4), das mit der Steuereinrichtung (8, 12) kommunikativ verbunden ist und mit dem eine Anzahl von Passagieren, die auf dem Haltestockwerk aus der Aufzugkabine (10) steigen, und eine Anzahl von Passagieren, die auf dem Haltestockwerk in die Aufzugkabine (10) zusteigen, bestimmbar sind;
**dadurch gekennzeichnet, dass**
die Steuereinrichtung (8, 12) so ausgestaltet ist, dass sie ein Schliessen der Aufzugtür (6) unabhängig von der festgelegten Türoffenhaltezeit veranlasst, wenn die vom Sensorsystem (4) bestimmte Anzahl der auf dem Haltestockwerk aussteigenden Passagiere und die Anzahl der zusteigenden Passagiere mit der für das Haltestockwerk geplanten Anzahl von einsteigenden Passagieren und der dafür geplanten Anzahl von aussteigenden Passagiere übereinstimmen.

2. Aufzugsystem (1) nach Anspruch 1, bei dem die Steuereinrichtung (8, 12) so ausgestaltet ist, dass sie ein Schliessen der Aufzugtür (6) gemäss der festgelegten Türoffenhaltezeit veranlasst, wenn die vom Sensorsystem (4) bestimmte Anzahl der auf dem Haltestockwerk aussteigenden Passagiere und die Anzahl der zusteigenden Passagiere geringer als die für das Haltestockwerk geplante Anzahl von einsteigenden Passagieren und die dafür geplante Anzahl von aussteigenden Passagieren sind.

3. Aufzugsystem (1) nach Anspruch 1 oder 2, bei dem die Steuereinrichtung (8, 12) so ausgestaltet ist, dass sie, wenn die vom Sensorsystem (4) bestimmte Anzahl der auf dem Haltestockwerk aussteigenden Passagiere und die Anzahl der zusteigenden Passagiere grösser als die für das Haltestockwerk geplante Anzahl von einsteigenden Passagieren und die dafür geplante Anzahl von aussteigenden Passagieren sind, ein Schliessen der Aufzugtür (6) veranlasst, wenn eine Passagierbewegung, die der vom Sensorsystem (4) bestimmten Anzahl der auf dem Haltestockwerk aussteigenden Passagiere und der Anzahl der zusteigenden Passagiere entspricht, erfolgt ist.

4. Aufzugsystem (1) nach einem der vorhergehenden Ansprüche, bei dem die Aufzugtür (6) eine Sicherheitseinrichtung (26) zum Detektieren eines Hindernisses in einem Türweg hat, wobei die Sicherheitseinrichtung (26) beim Detektieren eines Hindernisses ein Schliessen der Aufzugtür (6) verhindert.

5. Aufzugsystem (1) nach einem der vorhergehenden Ansprüche, bei dem das Sensorsystem (4, 6) ein Kamerasystem umfasst, mit dem aus- und zusteigende Passagiere zahlenmässig bestimmbar sind.

6. Aufzugsystem (1) nach Anspruch 5, bei dem
- bei dem auf jedem Stockwerk (L1, L2, L3) eine Kamera des Kamerasystems angeordnet ist,
- bei dem eine Kamera des Kamerasystems an der Aufzugkabine (10) angeordnet ist oder
- bei dem auf jedem Stockwerk (L1, L2, L3) und an der Aufzugkabine (10) jeweils eine Kamera des Kamerasystems angeordnet ist.

7. Aufzugsystem (1) nach einem der Ansprüche 1 - 4, bei dem das Sensorsystem (4, 6) ein System mit 3D Sensoren umfasst, mit dem aus- und zusteigende Passagiere zahlenmässig bestimmbar sind.

8. Aufzugsystem (1) nach Anspruch 7,
- bei dem auf jedem Stockwerk (L1, L2, L3) mindestens ein 3D Sensor angeordnet ist,
- bei dem mindestens ein 3D Sensor an der Aufzugkabine (10) angeordnet ist oder
- bei dem auf jedem Stockwerk (L1, L2, L3) und an der Aufzugkabine (10) jeweils mindestens ein 3D Sensor angeordnet ist.

9. Aufzugsystem (1) nach einem der vorhergehenden Ansprüche, ausserdem aufweisend eine Lastmesseinrichtung (24), die mindestens teilweise an der Aufzugkabine (10) angeordnet ist und die mit der Steuereinrichtung (8, 12) kommunikativ verbunden ist.

10. Verfahren zum Steuern einer Aufzugtür (6) einer Aufzugkabine (10), die zwischen Stockwerken (L1, L2, L3) eines Gebäudes (2) verfahrbar ist, umfassend:
Auswerten mindestens eines registrierten Zielrufs, der einen Fahrtwunsch eines Passagiers von einem Einsteigestockwerk auf ein Aussteigestockwerk definiert, wobei durch die Zielrufauswertung für jedes Haltestockwerk (L1, L2, L3) eine Anzahl von einsteigenden Passagieren und eine Anzahl von aussteigenden Passagieren planbar ist;
Festlegen für jedes Haltestockwerk (L1, L2, L3) eine entsprechende Türoffenhaltezeit der Aufzugtür (6), um einem registrierten Passagier auf einem Haltestockwerk ein Ein- oder Aussteigen zu ermöglichen;
Bestimmen durch ein Sensorsystem (4, 6) einer Anzahl von Passagieren, die auf dem Haltestockwerk aus der Aufzugkabine (10) aussteigen, und einer Anzahl von Passagieren, die auf dem Haltestockwerk in die Aufzugkabine (10) zusteigen; und
Veranlassen eines Schliessens der Aufzugtür (6) unabhängig von der festgelegten Türoffenhaltezeit, wenn die bestimmte Anzahl der auf dem Haltestockwerk aussteigenden Passagiere und die Anzahl der zusteigenden Passagiere mit der für das Haltestockwerk geplanten Anzahl von einsteigenden Passagieren und der dafür geplanten Anzahl von aussteigenden Passagiere übereinstimmen.

11. Verfahren nach Anspruch 10, bei dem ein Schliessen der Aufzugtür (6) gemäss der festgelegten Türoffenhaltezeit veranlasst wird, wenn die vom Sensorsystem (4, 6) bestimmte Anzahl der auf dem Haltestockwerk aussteigenden Passagiere und die Anzahl der zusteigenden Passagiere geringer als die für das Haltestockwerk geplante Anzahl von einsteigenden Passagieren und die dafür geplante Anzahl von aussteigenden Passagieren sind.

12. Verfahren nach Anspruch 10 oder 11, bei dem, wenn die vom Sensorsystem (4, 6) bestimmte Anzahl der auf dem Haltestockwerk aussteigenden Passagiere und die Anzahl der zusteigenden Passagiere grösser als die für das Haltestockwerk geplante Anzahl von einsteigenden Passagieren und die dafür geplante Anzahl von aussteigenden Passagiere sind, ein Schliessen der Aufzugtür (6) veranlasst wird, wenn eine Passagierbewegung, die der vom Sensorsystem (4, 6) bestimmte Anzahl der auf dem Haltestockwerk aussteigenden Passagiere und der Anzahl der zusteigenden Passagiere entspricht, erfolgt ist.

13. Verfahren nach einem der Ansprüche 10 - 12, ausserdem aufweisend Verhindern eines Schliessens der Aufzugtür (6), wenn ein Hindernis in einem Türweg detektiert wird.

## Claims

1. Elevator system (1) consisting of:
an elevator car (10) which can be moved between floors (L1, L2, L3) of a building (2), the elevator car (10) having an elevator door (6) and a door control device (7) for controlling the elevator door (6);
a control device (8, 12), which is communicatively connected to the door control device (7) and is designed to evaluate at least one registered destination call that defines a desired trip of a passenger from a boarding floor to an exit floor, it being possible for a number of boarding passengers and a number of exiting passengers for each stopping floor (L1, L2, L3) to be planned by the destination call evaluation, and it being possible for a corresponding door hold-open time of the elevator door (6) for each stopping floor (L1, L2, L3) to be set in order to allow a registered passenger to board or exit on a stopping floor; and
a sensor system (4) which is communicatively connected to the control device (8, 12) and which can be used to determine a number of passengers exiting the elevator car (10) on the stopping floor and a number of passengers boarding the elevator car (10) on the stopping floor;
**characterized in that** the control device (8, 12) is designed in such a way that it causes the elevator door (6) to close regardless of the set door hold-open time if the number of passengers, determined by the sensor system (4), exiting on the stopping floor and the number of boarding passengers corresponds to the number of boarding passengers and the number of exiting passengers planned for the stopping floor.

2. Elevator system (1) according to claim 1, wherein the control device (8, 12) is designed in such a way that it causes the elevator door (6) to close according to the set door hold-open time if the number of passengers, determined by the sensor system (4), exiting on the stopping floor and the number of boarding passengers is lower than the number of boarding passengers and the number of exiting passengers planned for the stopping floor.

3. Elevator system (1) according to either claim 1 or claim 2, wherein the control device (8, 12) is designed in such a way that, if the number of passengers, determined by the sensor system (4), exiting on the stopping floor and the number of boarding passengers is greater than the number of boarding passengers and the number of exiting passengers planned for the stopping floor, it causes the elevator door (6) to close if a passenger movement takes place, which corresponds to the number of passengers, determined by the sensor system (4), exiting on the stopping floor and the number of boarding passengers.

4. Elevator system (1) according to any of the preceding claims, wherein the elevator door (6) has a safety device (26) for detecting an obstacle in a doorway, the safety device (26) preventing the elevator door (6) from closing if an obstacle is detected.

5. Elevator system (1) according to any of the preceding claims, wherein the sensor system (4, 6) comprises a camera system, with which the number of boarding and exiting passengers can be determined.

6. Elevator system (1) according to claim 5, wherein
- wherein a camera of the camera system is arranged on each floor (L1, L2, L3),
- wherein a camera of the camera system is arranged on the elevator car (10) or
- wherein a camera of the camera system is arranged on each floor (L1, L2, L3) and on the elevator car (10).

7. Elevator system (1) according to any of claims 1 to 4, wherein the sensor system (4, 6) comprises a system having 3D sensors, with which the number of boarding and exiting passengers can be determined.

8. Elevator system (1) according to claim 7,
- wherein at least one 3D sensor is arranged on each floor (L1, L2, L3),
- wherein at least one 3D sensor is arranged on the elevator car (10) or
- wherein at least one 3D sensor is arranged on each floor (L1, L2, L3) and on the elevator car (10).

9. Elevator system (1) according to any of the preceding claims, further comprising a load measurement device (24) that is at least partially arranged on the elevator car (10) and is communicatively connected to the control device (8, 12).

10. Method for controlling an elevator door (6) of an elevator car (10), which can be moved between floors (L1, L2, L3) of a building (2), comprising: evaluating at least one registered destination call that defines a desired trip of a passenger from a boarding floor to an exit floor, it being possible for a number of boarding passengers and a number of exiting passengers for each stopping floor (L1, L2, L3) to be planned by the destination call evaluation;
setting a corresponding door hold-open time of the elevator door (6) for each stopping floor (L1, L2, L3) in order to allow a registered passenger to board or exit on a stopping floor;
determining, via a sensor system (4, 6), a number of passengers who exit the elevator car (10) on the stopping floor and a number of passengers who board the elevator car (10) on the stopping floor; and
causing the elevator door (6) to close regardless of the set door hold-open time if the determined number of passengers exiting on the stopping floor and the number of boarding passengers corresponds to the number of boarding passengers and the number of exiting passengers planned for the stopping floor.

11. Method according to claim 10, wherein the elevator door (6) is closed according to the set door hold-open time if the number of passengers, determined by the sensor system (4, 6), exiting on the stopping floor and the number of boarding passengers is lower than the number of boarding passengers and the number of exiting passengers planned for the stopping floor.

12. Method according to either claim 10 or claim 11, wherein, if the number of passengers, determined by the sensor system (4, 6), exiting on the stopping floor and the number of boarding passengers is higher than the number of boarding passengers and the number of exiting passengers planned for the stopping floor, the elevator door (6) is closed if a passenger movement takes place, which corresponds to the number of passengers, determined by the sensor system (4, 6), exiting on the stopping floor and the number of boarding passengers.

13. Method according to any of claims 10 to 12, further comprising preventing the elevator door (6) from closing if an obstacle is detected in a doorway.

## Revendications

1. Système d'ascenseur (1) constitué :
d'une cabine d'ascenseur (10) pouvant être déplacée entre des étages (L1, L2, L3) d'un bâtiment (2), la cabine d'ascenseur (10) possédant une porte d'ascenseur (6) et un dispositif de commande de porte (7) permettant de commander la porte d'ascenseur (6) ;
d'un dispositif de commande (8, 12) connecté au dispositif de commande de porte (7) de manière à pouvoir communiquer et configuré pour analyser au moins un appel de destination enregistré, lequel définit une intention de déplacement d'un passager d'un étage d'embarquement vers un étage de débarquement, un certain nombre de passagers embarquant et un certain nombre de passagers débarquant pouvant être prévus au moyen de l'évaluation d'appel de destination pour chaque étage d'arrêt (L1, L2, L3) et un temps de maintien d'ouverture de porte correspondant de la porte d'ascenseur (6) pouvant être fixé pour chaque étage d'arrêt (L1, L2, L3) afin de permettre à un passager enregistré d'embarquer ou de débarquer à un étage d'arrêt ; et
d'un système de capteurs (4) connecté au dispositif de commande (8, 12) de manière à pouvoir communiquer et avec lequel un certain nombre de passagers qui débarquent de la cabine d'ascenseur (10) à l'étage d'arrêt et un certain nombre de passagers qui embarquent dans la cabine d'ascenseur (10) à l'étage d'arrêt peuvent être déterminés ;
**caractérisé en ce que** le dispositif de commande (8, 12) est configuré de telle sorte qu'il provoque une fermeture de la porte d'ascenseur (6) indépendamment du temps de maintien d'ouverture de porte fixé lorsque le nombre de passagers débarquant à l'étage d'arrêt déterminé par le système de capteurs (4) et le nombre de passagers embarquant dépassent le nombre de passagers embarquant prévu pour l'étage d'arrêt et le nombre de passagers débarquant ainsi prévu.

2. Système d'ascenseur (1) selon la revendication 1, dans lequel le dispositif de commande (8, 12) est configuré pour provoquer une fermeture de la porte d'ascenseur (6) selon le temps de maintien d'ouverture de porte fixé lorsque le nombre de passagers débarquant à l'étage d'arrêt déterminé par le système de capteurs (4) et le nombre de passagers embarquant sont inférieurs au nombre de passagers embarquant prévu pour l'étage d'arrêt et au nombre de passagers débarquant ainsi prévu.

3. Système d'ascenseur (1) selon la revendication 1 ou 2, dans lequel le dispositif de commande (8, 12) est configuré de telle sorte que, lorsque le nombre de passagers débarquant à l'étage d'arrêt déterminé par le système de capteurs (4) et le nombre de passagers embarquant sont supérieurs au nombre de passagers embarquant prévu pour l'étage d'arrêt et au nombre de passagers débarquant ainsi prévu, il provoque une fermeture de la porte d'ascenseur (6) lorsqu'un mouvement de passagers correspondant au nombre de passagers débarquant à l'étage d'arrêt déterminé par le système de capteurs (4) et au nombre de passagers embarquant est effectué.

4. Système d'ascenseur (1) selon l'une des revendications précédentes, dans lequel la porte d'ascenseur (6) possède un dispositif de sécurité (26) permettant de détecter un obstacle dans un chemin de porte, le dispositif de sécurité (26) empêchant une fermeture de la porte d'ascenseur (6) lors de la détection d'un obstacle.

5. Système d'ascenseur (1) selon l'une des revendications précédentes, dans lequel le système de capteurs (4, 6) comprend un système de caméras avec lequel des passagers débarquant et embarquant peuvent être déterminés en nombre.

6. Système d'ascenseur (1) selon la revendication 5, dans lequel
- dans lequel une caméra du système de caméras est disposée à chaque étage (L1, L2, L3),
- dans lequel une caméra du système de caméras est disposée au niveau de la cabine d'ascenseur (10) ou
- dans lequel respectivement une caméra du système de caméras est disposée à chaque étage (L1, L2, L3) et au niveau de la cabine d'ascenseur (10).

7. Système d'ascenseur (1) selon l'une des revendications 1 à 4, dans lequel le système de capteurs (4, 6) comprend un système comportant des capteurs 3D avec lequel des passagers débarquant et embarquant peuvent être déterminés en nombre.

8. Système d'ascenseur (1) selon la revendication 7,
- dans lequel au moins un capteur 3D est disposé à chaque étage (L1, L2, L3),
- dans lequel au moins un capteur 3D est disposé au niveau de la cabine d'ascenseur (10) ou
- dans lequel respectivement au moins un capteur 3D est disposé à chaque étage (L1, L2, L3) et au niveau de la cabine d'ascenseur (10).

9. Système d'ascenseur (1) selon l'une des revendications précédentes, présentant en outre un dispositif de mesure de charge (24) qui est disposé au moins partiellement au niveau de la cabine d'ascenseur (10) et qui est connecté au dispositif de commande (8, 12) de manière à pouvoir communiquer.

10. Procédé permettant la commande d'une porte d'ascenseur (6) d'une cabine d'ascenseur (10), laquelle cabine d'ascenseur peut être déplacée entre des étages (L1, L2, L3) d'un bâtiment (2), comprenant :
l'évaluation d'au moins un appel de destination enregistré, lequel définit une intention de déplacement d'un passager d'un étage d'embarquement vers un étage de débarquement, un certain nombre de passagers embarquant et un certain nombre de passagers débarquant pouvant être prévus pour chaque étage d'arrêt (L1, L2, L3) à l'aide de l'évaluation d'appel de destination ;
la fixation, pour chaque étage d'arrêt (L1, L2, L3), d'un temps de maintien d'ouverture de porte correspondant de la porte d'ascenseur (6) afin de permettre à un passager enregistré d'embarquer ou de débarquer à un étage d'arrêt ;
la détermination, par un système de capteurs (4, 6), d'un certain nombre de passagers débarquant de la cabine d'ascenseur (10) à l'étage d'arrêt et d'un certain nombre de passagers embarquant dans la cabine d'ascenseur (10) à l'étage d'arrêt ; et
le fait de provoquer une fermeture de la porte d'ascenseur (6) indépendamment du temps de maintien d'ouverture de porte fixé lorsque le nombre de passagers débarquant à l'étage d'arrêt déterminé et le nombre de passagers embarquant dépassent le nombre de passagers embarquant prévu pour l'étage d'arrêt et le nombre de passagers débarquant ainsi prévu.

11. Procédé selon la revendication 10, dans lequel une fermeture de la porte d'ascenseur (6) est provoquée selon le temps de maintien d'ouverture de porte fixé lorsque le nombre de passagers débarquant à l'étage d'arrêt déterminé par le système de capteurs (4, 6) et le nombre de passagers embarquant sont inférieurs au nombre de passagers embarquant prévu pour l'étage d'arrêt et au nombre de passagers débarquant ainsi prévu.

12. Procédé selon la revendication 10 ou 11, dans lequel, lorsque le nombre de passagers débarquant à l'étage d'arrêt déterminé par le système de capteurs (4, 6) et le nombre de passagers embarquant sont supérieurs au nombre de passagers embarquant prévu pour l'étage d'arrêt et au nombre de passagers débarquant ainsi prévu, une fermeture de la porte d'ascenseur (6) est provoquée lorsqu'un mouvement de passagers correspondant au nombre de passagers débarquant à l'étage d'arrêt déterminé par le système de capteurs (4, 6) et au nombre de passagers embarquant est effectué.

13. Procédé selon l'une des revendications 10 à 12, présentant en outre le fait d'empêcher une fermeture de la porte d'ascenseur (6) lorsqu'un obstacle est détecté dans un chemin de porte.
